# EUROPÄISCHE PATENTSCHRIFT

(11) **EP 1 067 473 B1**
(45) Veröffentlichungstag und Bekanntmachung des Hinweises auf die Patenterteilung: **22.02.2012**
(21) Anmeldenummer: 00107682.7
(22) Anmeldetag: 10.04.2000
(51) Int. Cl.: G06G 7/186

(54) **Integrator**
Integrator
Intégrateur

(30) Priorität: 09.07.1999 DE 19931879
(43) Veröffentlichungstag der Anmeldung: 10.01.2001
(73) Patentinhaber: Micronas GmbH, 79108 Freiburg i. Br. (DE)
(72) Erfinder: Bidenbach, Reiner, 79279 Vörstetten (DE); Theus, Ulrich, Dr., 79194 Gundelfingen (DE)
(74) Vertreter: Koch Müller Patentanwaltsgesellschaft mbH

(56) Entgegenhaltungen:
- DE-A- 4 214 360
- FR-A- 2 226 785
- PATENT ABSTRACTS OF JAPAN vol. 010, no. 034 (P-427), 8. Februar 1986 (1986-02-08) & JP 60 181981 A (NIPPON DENKI KK), 17. September 1985 (1985-09-17)

## Beschreibung

Die Erfindung betrifft einen Integrator aus einem Transkonduktanzverstärker, dessen Ausgang über eine Integrationskapazität auf seinen invertierenden Eingang rückgekoppelt ist, und einer ersten Stromquelle mit einer parasitären Parallelkapazität.

Derartige Integratoren können beispielsweise in einem Analog-Digital-Umsetzer eingesetzt werden. In den Fig. 4 und 5 sind bekannte Analog-Digital-Umsetzer gezeigt, die im folgenden bebeschrieben und erläutert werden.

Der in der Fig. 4 abgebildete Integrator ist aus einem Transkonduktanzverstärker V aufgebaut, dessen Ausgang über eine Integrationskapazität Ci auf seinen invertierenden Eingang rückgekoppelt ist und an dessen nichtinvertierendem Eingang eine Referenzspannung V2 anliegt. An einer Reihenschaltung aus einem verstellbaren Widerstand R1 und einer Stromquellen Q1 mit einer parasitären Parallelkapazität Cp liegt eine Referenzspannung V1. Der gemeinsame Verbindungspunkt des einstellbaren Widerstandes R1 und der Stromquelle Q1 ist mit dem invertierenden Eingang des Transkonduktanzverstärkers V verbunden.

In der Fig. 5 ist ein Integrator gezeigt, bei dem der einstellbare Widerstand als geschaltete Kapazität C1 realisiert ist. Dieser Integrator ist daher platzsparend integrierbar.

Die in den Fig. 4 und 5 dargestellten Integratoren werden beispielsweise als Analog-Digital-Umsetzer eingesetzt. Der einstellbare Widerstand R1 bzw. die geschaltete Kapazität C1 werden in Abhängigkeit der Spannung V0 am Ausgang des Transkonduktanzverstärkers so eingestellt, dass der den einstellbaren Widerstand durchfließende Strom den Eingangsstrom aus der Stromquelle aufnimmt.

Wenn der Analog-Digital-Umsetzer zum Beispiel den anlogen Strom einer integrierten Fotodiode PD in digitale Werte umsetzen soll, so tritt der ungünstige Fall auf, dass sich in Folge der großen parasitären Parallelkapazität Cp der Fotodiode und in Folge des niedrigen Eingangsstrom ein ungünstiges Verhältnis von parasitärer Parallelkapazität Cp zu Integrationskapazität Ci von Cp/Ci von etwa 100 ergibt, wodurch das Verstärkungsbandbreitenprodukt um etwa diesen Faktor - also um etwa zwei ZehnerPotenzen - vermindert wird. Jedoch sollte insbesondere bei Einsatz einer geschalteten Kapazität als steuerbarer Widerstand die Bandbreite groß genug sein, während gleichzeitig die Gleichstromverstärkung ebenfalls groß sein sollte, um die Integrationsfunktion auch bei kleinen Frequenzen zu gewährleisten. Weil diese beiden Forderungen aber gegenläufig sind, ist eine akzeptable Bandbreite als auch eine tolerable Gleichstromverstärkung zu erzielen.

Das Dokument FR 2 226 785 A (CORECI CIE REGUL CONTROLE INDL, 1974-11-15) offenbart einen Integrator mit einem Transkonduktanzverstärker, dessen Ausgang über eine Integrationskapazität auf seinen invertierenden Eingang rückgekoppelt ist und eine eine parasitäre Parallelkapazität aufweisende Stromquelle, die mit einer Klemme an ein Bezugspotential und mit einer anderen Klemme über eine ohmsche Einrichtung an eine zweite Referenzspannung geschaltet ist.

Es ist daher Aufgabe der Erfindung, einen Integrator mit einem Transkonduktanzverstärker und einer Integrationskapazität so zu gestalten, dass der bisherige Stand der Technik weitergebildet wird.

Die Erfindung löst diese Aufgabe gemäß Anspruch 1 dadurch, dass an einem Spannungsteiler aus einem ersten und einer zweiten Widerstand und der Stromquelle mit der parasitären Parallelkapazität eine zweite Referenzspannung liegt und daß der Verbindungspunkt des ersten und des zweiten Widerstandes mit dem invertierenden Eingang des Transkonduktanzverstärkers verbunden ist.

Der zweite nicht beim Stand der Technik vorgesehene Widerstand ist so dimensioniert, daß die Verhältnisse des Rückkoppelnetzwerkes jωCi/ (R2 + jωCp) so geändert sind, daß ein wesentlich höheres Verstärkungsbandbreiteprodukt erzielt wird. Es zeigen:
- Fig. 1: ein erstes Ausführungsbeispiel der Erfindung,
- Fig. 2: ein zweites Ausführungsbeispiel der Erfindung,
- Fig. 3: den Einsatz der Erfindung in einem Meßumsetzer,
- Fig. 4: ein erstes Ausführungsbeispiel eines bekannten Integrators, und
- Fig. 5: ein zweites Ausführungsbeispiels eines bekannten Integrators.

Der Ausgang eines Transkonduktanzverstärkers V, an dem eine Ausgangsspannung Vo abnehmbar ist, ist gemäß dem Ausführungsbeispiel von Fig. 1 über eine Integrationskapazität Ci mit seinem invertierenden Eingang verbunden. Der gemeinsame Verbindungspunkt zweier Widerstände R1 und R2, die zusammen mit einer in Reihe geschalteten Stromquelle Q1 mit einer parasitären Parallelkapazität Cp einen Spannungsteiler bilden, ist ebenfalls mit dem invertierenden Eingang des Transkonduktanzverstärkers V verbunden. An den Enden des als Reihenschaltung aus den Widerständen R1 und R2 sowie der Stromquelle Q1 gebildeten Spannungsteilers liegt eine Referenzspannung V1. Am nichtinvertierenden Eingang des Transkonduktanzverstärkers V liegt eine Referenzspannung V2. Wie bereits erwähnt, ist es durch den zusätzlichen Widerstand R2 möglich, ein wesentlich höheres Verstärkungsbandbreiteprodukt zu erzielen, wenn der Widerstand R2 entsprechend dimensioniert wird. Der zusätzliche Widerstand R2 wirkt als Entkopplungswiderstand.

Der Widerstand R2 wird mindestens so groß dimensioniert, wie das Verstärkungsbandbreitenprodukt multipliziert mit dem Kapazitätswert des Integrationskondensators Ci ist. Die Formel hierfür lautet: $R ⁢ 2 \geq 2 ⋅ π ⋅ f ⋅ Ci$ wobei
Ci = Kapazitätswert der Integrationskapazität,
f = Bandbreite (z.B. 10 MHz).

Bei einem Kapazitätswert des Integrationskondensators Ci von etwa 30.10⁻¹⁵ F ergibt sich für den Widerstand R2 ein Wert von etwa 450 KΩ, wenn 10 MHz Bandbreite angenommen wird. Zweckmäßigerweise wird R2 etwas größer dimensioniert.

In Fig. 2 ist ein zweites Ausführungsbeispiel der Erfindung gezeigt, das sich vom ersten in der Fig. 1 abgebildeten Ausführungbeispiel dadurch unterscheidet, daß der zusätzliche Widerstand R2 durch einen MOS-Transistor ersetzt ist, der im Bereich schwacher Inversion arbeitet. Hierzu wird eine Spannung an die Gate-Elektrode des MOS-Transistors T1 gelegt, die niedriger als die Referenzspannung V2 gemäß ${V}_{G} > V ⁢ 2 + {V}_{TH}$ gewählt ist, wobei V_{G}. die Gatespannung an dem Tranwssitor T1 und V_{TH} die Schwellspannung des Transsitors T1 ist.

Sowohl bei dem ersten in der Fig. 1 gezeigten als auch bei dem zweiten in der Fig. 2 abgebildeten Ausführungsbeispiel der Erfindung kann der Widerstand R1 durch eine schaltbare Kapazität ersetzt sein.

Bei dem in Fig. 3 gezeigten Beispiel handelt es sich um einen Sigma-Delta-Analog-DigitalUmsetzer erster Ordnung, der als MeßUmsetzer mit einem Fotodiodeneingang analoge optische Signale in digitale elektrische Signale umsetzt.

Der Ausgang des Transkonduktanzverstärkers V, an dem die Ausgangsspannung Vo abgreifbar ist, ist über die Integrationskapazität Ci mit seinem invertierenden Eingang verbunden. Am nichtinvertierenden Eingang des Transkonduktanzverstärkers V liegt eine Referenzspannung V2. An den beiden Enden eines Spannungsteilers, der als Reihenschaltung aus einer geschalteten Kapazität C1, der Source-Drain-Strecke eines MOS-Transistors T1 und einer Fotodiode PD aufgebaut ist, liegt eine Referenzspannung V1. Die Source des MOS-Transistors T1 ist mit dem invertierenden Eingang des Transkonduktanzverstärkes V verbunden, dessen Ausgang mit dem Eingang eines Schwellwertdetektors D verbunden ist. Die Gate-Elektrode des MOS-Transistors T1 ist mit der Gate-Elektrode und der Drain-Elektrode eines MOS-Transistors T2 verbunden. An der Source des MOS-Transistors T2 liegt die Referenzspannung V2, während der Kollektor des MOS-Transistors T2 über eine Stromquelle Q2 an ein Bezugspotential angeschlossen ist. Der Ausgang des Schwellwertdetektors D ist mit dem Eingang einer Steuerschaltung S verbunden, deren erster Ausgang mit dem Eingang eines Zählers Z und deren zweiter Ausgang mit dem Schalteingang der geschalteten Kapazität C1 verbunden ist. Die Fotodiode PD ist durch ihr Ersatzschaltbild dargestellt, das als Stromquelle Q1 mit einer parasitären Parallelkapazität Cp gezeichnet ist, deren Kapazitätswert in der Größenordnung von 3.10⁻¹² F liegt. Des weiteren ist es zweckmässig, für die Integrationskapazität CI einen Wert von beipielsweise etwa 30.10⁻¹⁵ F zu wählen. Dieser Wert hängt vom Kapazitätswert des Kondensators C1 und dieser wiederum vom Photostrom und der Auflösung des A/D-Umsetzers ab.

Die Steuerschaltung S steuert in Abhängigkeit von der Spannung Vo am Ausgang des Transkonduktanzverstärkers V die geschaltete Kapazität C1 sowie den Zählerstand des Zählers Z.

Wenngleich im Zusammenhang mit dem Ausführungsbeispiel von Fig. 3 der als ohmscher Widerstand R2 wirkende Transistor T1 in Reihe zu einer geschalteten Kapazität C1 geschaltet gezeigt ist, so ist die Erfindung hierauf nicht beschränkt. Vielmehr kann die geschaltete Kapazität C1 auch durch eine geschaltete Stromquelle, einen geschalteten Widerstand oder einen Widerstand selbst realisiert sein. Mit "ohmscher Einrichtung" ist im Sinne der oben beschriebenen Erfindung immer die Reihenschaltung eines ohmschen Widerstandes (R2 oder T1) mit einem weiteren Schaltungsteil gemeint, wobei der Schaltungsteil ein ohmscher Widerstand R2, eine geschaltete Kapazität C1 oder eine geschaltete Stromquelle sein kann.

Die Erfindung ist für Integratoren geeignet, die ihr Eingangssignal von einer analogen Signalquelle mit einer verhältnismässig hohen parasitären Parallelkapazität erhalten. Sie ist daher insbesondere für Sigma-Delta-Analog-Digital-Umsetzer geeignet, die häufig auch als Delta-Sigma-Analog-Digital-Umsetzer bezeichnet werden und deren Eingangssignale von einer Fotodiode geliefert werden.

Sigma-Delta-Analog-Digital-Umsetzer sind beispielsweise in Herbert Bernstein, Analoge Schaltungstechnik mit diskreten und integrierten Bauelementen, Hüthig Verlag, Heidelberg 1997 (ISBN 3-7785-2296-5) auf Seite 480 bis 485 und in David A. Jons, Ken Martin, Analog Integrated Circuit Design, John Wiley and Sons, New York, Toronto 1997 (ISBN 0-471-14448-7) auf Seite 531 bis 551 beschrieben. Zum Zwecke der Offenbarung wird auf diese Veröffentlichung vollinhaltlich Bezug genommen.

### Bezugszeichenliste

- R1: Widerstand
- R2: Widerstand
- Ci: Integrationskapazität
- C1: geschaltete Kapazität
- Cp: parasitäre Parallelkapazität
- V: Transkonduktanzverstärker
- V1: Referenzspannung
- V2: Referenzspannung
- Vo: Ausgangsspannung
- Q1: Stromquelle
- Q2: Stromquelle
- PD: Fotodiode
- D: Schwellwertdetektor
- S: Steuerschaltung
- Z: Zähler
- T1: Transistor
- T2: Transistor

## Patentansprüche

1. Integrator mit
einem Transkonduktanzverstärker (V), dessen Ausgang über eine Integrationskapazität (Ci) auf seinen invertierenden Eingang rückgekoppelt ist und an dessen nichtinvertierenden Eingang eine erste Referenzspannung (V2) geschaltet ist, und mit,
einer eine parasitäre Parallelkapazität (Cp) aufweisende erste Stromquelle (Q1), die mit einer Klemme an ein Bezugspotential und mit einer anderen Klemme über eine ohmsche Einrichtung an eine zweite Referenzspannung (V1) geschaltet ist,
**dadurch gekennzeichnet, dass**
die ohmsche Einrichtung ein Spannungsteiler mit einem ersten Widerstand (R1) und einem zweiten Widerstand (R2) ist, und dass der Verbindungspunkt des ersten Widerstandes (R1) mit dem zweiten Widerstand (R2) unmittelbar mit dem invertierenden Eingang des Transkonduktanzverstärkers (V) verbunden ist.

2. Integrator nach Anspruch 1,
**dadurch gekennzeichnet,**
**daß** die erste Stromquelle (Q1) mit der parasitären Parallelkapazität (Cp) eine Fotodiode (PD) ist.

3. Integrator nach Anspruch 1 oder 2,
**dadurch gekennzeichnet,**
**daß** für der zweiten Widerstand (R2) ein erster MOS-Transistor (T1) vorgesehen ist, der im Bereich schwacher Inversion betrieben wird.

4. Integrator nach einem der Ansprüche 1 bis 3,
**dadurch gekennzeichnet,**
**daß** der erste Widerstand (R1) als geschaltete Kapazität (C1), als geschaltete Stromquelle oder als steuerbarer Widerstand

5. Integrator nach Anspruch 3 und 4,
**dadurch gekennzeichnet,**
**daß** die Gate-Elektrode des ersten MOS-Transistors (T1) mit der Gate-Elektrode und der Drain-Elektrode eines zweiten MOS-Transistors (T2) verbunden ist, an dessen Source die erste Referenzspannung (V2) liegt und dessen Drain über eine zweite Stromquelle (Q2) an ein Bezugspotential angeschlossen ist, daß der Ausgang des Transkonduktanzverstärkers (V) mit dem Eingang eines Schwellwertdetektors (D) verbunden ist, dessen Ausgang mit dem Eingang einer Steuerschaltung (S) verbunden ist, deren erster Ausgang mit dem Eingang eines Zählers (Z) und deren zweiter Ausgang mit dem Steuereingang der geschalteten Kapazität (C1) oder dem steuerbaren Widerstand verbunden ist.

6. Integrator nach einem der Ansprüche 1 bis 5,
**dadurch gekennzeichnet,**
**daß** der zweite Widerstand (R2) mindestens so groß dimensioniert wird, wie das 2π-fache des Verstärkungsbandbreitenprodukt multipliziert mit dem Kapazitätswert der Integrationskapazität (Ci) ist.

## Claims

1. Integrator comprising a trans-conductance amplifier (V), the output of which is feedback-coupled by way of an integration capacitance (Ci) to its inverting input and is connected at the non-inverting input thereof with a first reference voltage (V2), and a first current source (Q1), which has a parasitic parallel capacitance (Cp) and which is connected with a terminal at a reference potential and with another terminal by way of a resistive device at a second reference voltage (V1), **characterised in that** the resistive device is a voltage divider with a first resistance (R1) and a second resistance (R2) and that the connecting point of the first resistance (R1) with the second resistance (R2) is directly connected with the inverting input of the trans-conductance amplifier (V).

2. Integrator according to claim 1, **characterised in that** the first current source (Q1) with the parasitic parallel capacitance (Cp) is a photodiode (PD).

3. Integrator according to claim 1 or 2, **characterised in that** a first MOS transistor (T1) which is operated in the region of weak inversion is provided for the second resistance (R2).

4. Integrator according to any one of claims 1 to 3, **characterised in that** the first resistance (R1) is executed as a switched capacitance (C1), as a switched current source or as a controllable resistance.

5. Integrator according to claim 3 and 4, **characterised in that** the gate electrode of the first MOS transistor (T1) is connected with the gate electrode and the drain electrode of the second MOS transistor (T2), at the source of which the first reference voltage (V2) lies and the drain of which is connected with a reference potential by way of a second current source (Q2), and that the output of the trans-conductance amplifier (V) is connected with the input of a threshold detector (D), the output of which is connected with the input of a control circuit (S), the first output of which is connected with the input of a counter (Z) and the second output of which is connected with the control input of the switched capacitance (C1) or the controllable resistance.

6. Integrator according to any one of claims 1 to 5, **characterised in that** the second resistance (R2) is dimensioned to be at least of such a size as 2; times the amplification bandwidth product multiplied by the capacitance value of the integration capacitance (Ci).

## Revendications

1. Intégrateur comprenant
un amplificateur opérationnel de transcon- ductance (V) dont la sortie est rétrocouplée à travers un condensateur d'intégration (Ci) sur son entrée inverseuse et sur l'entrée non inverseuse duquel une première tension de référence (V2) est montée dans le circuit
et comprenant
une première source de courant (Q1) présentant une capacité parallèle parasite (Cp) qui est montée dans le circuit par une borne à une tension de référence et par une autre borne à une deuxième tension de référence (V1) à travers un dispositif ohmique
**caractérisé en ce que**
le dispositif ohmique est un diviseur de tension comprenant une première résistance (R1) et une deuxième résistance (R2)
et **en ce que**
le point de liaison entre la première résistance (R1) et la deuxième résistance (R2) est relié directement à l'entrée inverseuse de l'amplificateur opérationnel de transconductance.

2. Intégrateur selon la revendication 1 **caractérisé en ce que** la première source de courant (Q1) comprenant la capacité parallèle parasite (Cp) est une photodiode (PD).

3. Intégrateur selon la revendication 1 ou 2 **caractérisé en ce que** pour la deuxième résistance (R1) est prévu un transistor MOS (T1) qui est exploité dans la zone de faible inversion.

4. Intégrateur selon les revendications de 1 à 3 **caractérisé en ce que** la première résistance (R1) est une capacité commutée (C1) ou une source de courant commutée ou une résistance pilotable.

5. Intégrateur selon la revendication 3 ou 4 **caractérisé en ce que** l'électrode gâchette du premier transistor MOS (T1) est reliée à l'électrode gâchette et à l'électrode drain d'un deuxième transistor MOS (T2), la première tension de référence (V2) venant de cette source et dont le drain est relié à travers une deuxième source de courant (Q2) à une tension de référence, **en ce que** la sortie de l'amplificateur opérationnel de transconductance (V) est reliée à l'entrée d'un détecteur de seuil (D), cette sortie étant reliée à l'entrée d'un circuit de commande (S) dont la première sortie est reliée à l'entrée d'un compteur (Z) et dont la deuxième sortie est reliée à l'entrée de commande de la capacité (C1) dans le circuit ou à la résistance pilotable.

6. Intégrateur selon les revendications de 1 à 5 **caractérisé en ce que** la valeur de la deuxième résistance (R2) est au moins aussi grande que 2π fois la largeur de la bande d'amplification avec (ou multiplié avec) la valeur du condensateur d'intégration (Ci).
